# FASCICULE DE BREVET EUROPEEN

(11) **EP 0 051 529 B1**
(45) Date de publication et mention de la délivrance du brevet: **28.08.1985**
(21) Numéro de dépôt: 81401701.8
(22) Date de dépôt: 27.10.1981
(51) Int. Cl.: F02P 5/145

(54) **Dispositif de commande de bobine d'allumage à régulation de temps de conduction optimal pour moteur à explosion**
Steuervorrichtung zur Regelung der optimalen Kontaktzeit in Zündspulen von Brennkraftmaschinen
Control device for the regulation of the optimal conducting time of an ignition coil for an internal-combustion engine

(30) Priorité: 04.11.1980 FR 8023509
(43) Date de publication de la demande: 12.05.1982
(73) Titulaire: SIEMENS AUTOMOTIVE S.A., 31036 Toulouse Cédex (FR)
(72) Inventeur: Mate, Jean-Luc, F-31500 Toulouse (FR)
(74) Mandataire: Poidatz, Emmanuel

## Description

La présente invention est relative à un dispositif de commande de bobine d'allumage à régulation de temps de conduction optimal pour moteur à explosion.

L'étincelle qui provoque l'allumage du mélange explosif comprimé à l'intérieur d'un cylindre d'un moteur à explosion est produite par la rupture du courant électrique circulant au primaire d'une bobine et engendrant, de ce fait, une surtension au secondaire branché aux bougies. Le circuit électrique primaire de la bobine doit donc rester fermé pendant un temps suffisant, supérieur ou au moins égal au temps de remplissage du courant nécessaire à l'obtention de l'énergie nominale dans ladite bobine.

Sur les allumages dits transistorisés, où le classique rupteur mécanique est remplacé par un capteur de position qui commande un transistor de puissance, le temps d'ouverture du circuit primaire est constant et égal au temps minimal nécessaire à la production de l'étincelle. Cette solution, de même que la solution mécanique offre un inconvénient majeur relativement à la consommation de courant aux faibles vitesses, comparé au courant strictement nécessaire au remplissage en énergie suffisant à la bobine.

Une autre solution consiste à commander la bobine durant un temps de conduction constant quelle que soit la vitesse de rotation du moteur. Si ce temps est strictement égal au temps de remplissage nécessaire à la bobine, on est conduit à la consommation minimale de courant par le circuit d'allumage. Une solution de ce genre, appliquée à un allumage « tout électronique où l'organe de puissance à transistor est commandé par un calculateur qui détermine à tout moment l'angle d'avance à l'allumage, a fait l'objet du FR-A-2 358 564 déposé le 15 juillet 1976 au nom de la Régie nationale des usines RENAULT pour « dispositif de commande de bobine d'allumage pour moteur à explosion à temps de conduction constant •. Cette solution présente l'avantage de l'ajustement paramétré du temps de conduction constant grâce à l'utilisation d'un réseau logique programmable (PLA). Toutefois, elle ne permet pas de s'affranchir de tous les paramètres tels que la tension de la batterie, la température ou autres qui influent sur l'intensité du courant dans la bobine et, par conséquent, sur le temps nécessaire à l'obtention de l'énergie nominale aux bornes de la bobine.

Le brevet US-A-4 018 202 tente de résoudre ce problème à l'aide d'un dispositif de commande de bobine d'allumage à régulation de temps de conduction optimal comprenant des moyens pour mesurer à chaque cycle d'allumage le temps strictement nécessaire à l'obtention de l'énergie nominale aux bornes de la bobine et des moyens pour calculer à partir dudit temps mesuré et du signal de repérage angulaire un temps de conduction optimal pour commander la conduction de la bobine au cycle d'allumage suivant.

Ces moyens comprennent un compteur de position qui, à chaque cycle d'allumage, est incrémenté par le signal de repérage angulaire et un compteur de vitesse préchargé qui est décrémenté à chaque période d'un signal d'horloge par ce même signal de repérage angulaire.

Lorsque les contenus des deux compteurs sont devenus égaux, un comparateur provoque la mise en conduction de la bobine par l'intermédiaire d'une bascule qui est ramenée à zéro à l'instant de l'allumage. Le temps de conduction strictement nécessaire à l'obtention de l'énergie nominale aux bornes de la bobine est détecté par un amplificateur limiteur de courant et ce temps sert à ajuster la période du signal d'horloge pendant laquelle le compteur de vitesse est décompté.

Un tel dispositif implique que la couronne dentée solidaire en rotation du vilebrequin et servant à générer le signal de repérage angulaire présente un nombre élevé de dents, faute de quoi la résolution du signal de repérage angulaire serait insuffisante pour mesurer la vitesse pendant chaque période du signal d'horloge et pour assurer l'allumage avec la précision demandée, qui est généralement de l'ordre du degré. Or, l'expérience montre qu'il est pratiquement impossible de réaliser industriellement à un coût acceptable des couronnes présentant centaines de dents.

C'est la raison pour laquelle il est connu dans de nombreux calculateurs d'allumage électronique de recourir à des couronnes ne présentant que quelques dizaines de dents tout en réalisant une interpolation électronique du signal de référence angulaire pour obtenir la précision angulaire voulue pour l'allumage. Dans les calculateurs de ce type, l'angle d'avance à l'allumage est exprimé sous forme de la somme d'un nombre entier de dents ou périodes du signal repérage angulaire et d'une fraction de dent ou période représentée par un nombre de périodes du signal d'interpolation. De son côté, l'angle de conduction de la bobine, dont la précision est moins critique, est exprimé en nombre de périodes du signal de repérage angulaire, de sorte qu'un tel calculateur a une fonction de transfert de la forme ^{t}e engendré - N TSD + ₆ OÙ :
- tₑ engendré est le temps de conduction de la bobine,
- N est un nombre de fractions angulaires ou périodes du signal de repérage angulaire de période TSD, et
- s est une quantité faible liée à la différence de résolution entre l'angle d'avance à l'allumage et l'angle de conduction de la-bobine.

Or, le dispositif décrit au brevet US-A-4 018 202 n'est pas applicable à un calculateur d'allumage ayant une fonction de transfert du type précité. En effet, si l'on utilise le signal de repérage angulaire pour incrémenter et décrémenter les deux compteurs, le nombre de fractions angulaires lues pendant une période de signal d'horloge sera insuffisant pour obtenir une image correcte des accélérations ou décélérations du moteur, alors que si on exploite le signal d'interpolation, l'absence de recalage de la position angulaire au cours d'un cycle d'allumage pourra entraîner dans les mêmes conditions des erreurs importantes. Une autre raison de l'incompatibilité du dispositif conforme au brevet US-A-4018202 avec un calculateur d'allumage ayant la fonction de transfert précitée tient au fait que ce dernier travaille sur des angles et doit être chargé avant chaque cycle d'allumage avec un temps de conduction de bobine traduit sous forme d'une valeur angulaire fonction de la vitesse rotation du moteur, alors que le dispositif du brevet US ci-dessus génère directement un temps de conduction au cours du cycle d'allumage considéré.

D'autre part, la solution consistant à faire varier la fréquence d'horloge servant à échantillonner le signal vitesse pour tenir compte des variations du temps nécessaire à l'obtention de l'énergie nominale aux bornes de la bobine mesuré à chaque cycle d'allumage apparaît complexe et coûteuse en composants.

Enfin, les brevets US-A-3 908 616 et WO-A-80.02 862 décrivent des dispositifs de régulation du temps de conduction d'une bobine d'allumage qui utilisent tous deux des cibles liées en rotation au vilebrequin du moteur et associées à des capteurs fournissant deux signaux de repérage angulaire à chaque cycle, par exemple à chaque demi-tour dans le cas d'un moteur à quatre cylindres. Ce faible nombre de positions angulaires identifiées nécessite de recourir à des artifices électroniques qui ne permettent pas de connaître avec une précision suffisante la position angulaire instantanée du vilebrequin en cas de fortes accélérations ou décélérations du moteur. En outre, les dispositifs de ces deux derniers brevets ne prévoient pas une régulation du temps de conduction basée sur la mesure, à chaque cycle d'allumage, du temps strictement nécessaire à l'obtention de l'énergie nominale aux bornes de la bobine.

L'invention vise à fournir un dispositif de commande de bobine d'allumage basé, comme celui décrit au brevet US-A-4 018 202, sur la mesure à chaque cycle d'allumage du temps strictement nécessaire à l'obtention de l'énergie nominale aux bornes de la bobine, tout en étant compatible avec un calculateur ayant une fonction de transfert de la forme t_{c} engendré = N. TSD + ε, c'est-à-dire dans lequel le temps de conduction est exprimé, à la valeur s près, sous forme d'un nombre entier de divisions angulaires telles que des dents de la couronne liée au vilebrequin du moteur.

A cet effet, l'invention a pour objet un dispositif de commande de bobine d'allumage à régulation de temps de conduction optimal associé à l'étage de sortie d'un calculateur d'avance à l'allumage pour moteur à explosion produisant un signal de repérage angulaire de période TSD correspondant à un repère angulaire tel qu'une dent de la couronne du démarreur associée au moteur, comprenant des moyens pour mesurer à chaque cycle d'allumage le temps t_{c} mesuré strictement nécessaire à l'obtention de l'énergie nominale aux bornes de la bobine et des moyens pour calculer à partir dudit temps t_{c} mesuré et du signal de repérage angulaire un temps de conduction optimal t_{c} pour commander la conduction de la bobine au cycle d'allumage suivant, caractérisé en ce que ledit dispositif comprend une première horloge de période TH₂, un premier compteur incrémenté par la première horloge pendant le temps t_{c} mesuré jusqu'à un nombre NA tel que : une seconde horloge de période TH,, un second compteur incrémenté, à chaque période TSD du signal de repérage angulaire, par la seconde horloge pendant un temps tₒ = NB - TH₁ tel que NB = NA, et un troisième compteur incrémenté pendant le temps tₒ par un signal d'interpolation de période TSD/n jusqu'à un nombre de telle sorte que le temps de conduction optimal calculé par le dispositif est : ledit nombre N étant transmis à l'étage de sortie du calculateur qui engendre un temps de conduction : où ε est une quantité faible et connue.

Avec un tel dispositif, le temps de conduction optimal de la bobine est recalculé à chaque période TSD du signal de repérage angulaire, et c'est la dernière valeur calculée qui sera prise en compte par le calculateur d'allumage pour commander la conduction de la bobine au cycle d'allumage suivant. Cette valeur calculée étant égale à et n étant le nombre fixe de signaux d'interpolation apparaissant à chaque période TSD, on constate que le rapport entre t_{c} calculé et t_{c} mesuré ne dépend que du choix du rapport TH₁/TH₂.

Suivant une caractéristique de l'invention, le premier compteur est préchargé par un signal de chargement avec un nombre nt, le temps de conduction optimal calculé par le dispositif étant :

D'autres caractéristiques ressortiront de la description qui suit et qui n'est donnée qu'à titre d'exemple. A cet effet, on se reportera aux dessins joints dans lesquels :
les figures 1 et 2 représentent un ensemble de signaux permettant de situer le problème résolu par la présente invention ;
la figure 3 est un schéma équivalent à l'étage de sortie d'un calculateur numérique d'avance à l'allumage qu'il convient d'utiliser en association avec le dispositif de commande selon la présente invention ;
la figure 4 représente schématiquement un exemple de réalisation d'un dispositif de commande conforme à la présente invention ;
les figures 5 et 6 représentent divers chronogrammes de signaux présents dans le circuit de l'invention et facilitant la compréhension du fonctionnement de ce dernier.

Le chronogramme de la figure 1 montre :
à la ligne L₁ le signal de repérage angulaire de période TSD ;
à la ligne L₂ le courant traversant la bobine ;
à la ligne L₃ l'évolution du contenu NA d'un compteur de mesure du temps t_{c} strictement nécessaire pour obtenir l'énergie nominale aux bornes de la bobine ;
à la ligne L₄ la fenêtre de mesure angulaire de durée tₒ proportionnelle à la mesure du temps t_{c} strictement nécessaire, générée à chaque fraction du signal de repérage, grâce à l'incrémentation d'un compteur dont le contenu NB est en permanence comparé au contenu NA du compteur de temps ;
à la ligne Lₛ, l'évolution du nombre N obtenu par comptage d'un signal d'interpolation de résolution n fois plus élevée que le signal de la ligne L₁ durant la fenêtre de la ligne L₄.

A la figure 2, on a représenté successivement :
à la ligne L₁₁ le signal désigné par la suite TSD et qui est le signal dent ou signal de repérage angulaire issu de la couronne du démarreur et fourni par l'intermédiaire d'un capteur de proximité ;
à la ligne L_{12'} deux points morts hauts (PMH) successifs ;
à la ligne L₁₃, la forme du courant au travers du circuit primaire de la bobine d'allumage ;
à la ligne L₁₄, l'instant de déclenchement de l'étincelle d'allumage ;
à la ligne L_{15'} un signal de régulation correspondant au temps de régulation « treg à à la ligne L₁₃ et, à la ligne L_{16'} le signal d'allumage en sortie du calculateur sur son conducteur 110 à la figure 3.

Le signal illustré à la ligne L₁ de la figure 1 est le même que celui illustré à la ligne L₁₁ de la figure 2. Les échelles sont différentes.

Le dispositif objet de l'invention est prévu pour minimiser dans la génération du signal d'alimentation du circuit primaire de la bobine d'allumage, ligne L_{13'} figure 2, le temps « treg » dit de régulation du courant primaire de la bobine. Dans celui-ci, a2 représente le temps de conduction effectivement généré à chaque demi-tour Tₒ du moteur et se décomposant comme suit :
- t_{c}: temps de conduction strictement nécessaire à l'obtention du courant nominal au travers de la bobine,
- treg : temps de régulation durant lequel on maintient le courant nominal au travers de la bobine jusqu'à l'apparition de l'instant d'allumage représenté à la ligne L,₄ et durant lequel le dispositif de commande de puissance doit dissiper une énergie non négligeable afin d'assurer cette régulation.

C'est la mesure du temps strictement nécessaire durant un demi-tour Tₒ qui, par l'intermédiaire du dispositif de commande suivant la présente invention, doit permettre au demi-tour suivant d'appliquer sur les entrées 107 d'un additionneur 101 de l'étage de sortie du calculateur illustré à la figure 3, la valeur optimale N : nombre de fractions angulaires ou périodes du signal de repérage angulaire, conduisant à engendrer un temps total a2 voisin de tₒ et inférieur à Tₒ.

Il est admis que t_{c}, conditionné par la valeur de la tension batterie, la valeur propre de la self- inductance de la bobine d'allumage et la résistance apparente du circuit de charge, reste constant d'un demi-tour au suivant.

La seule grandeur fondamentale en entrée du dispositif selon l'invention est donc le temps t_{c} qui permet de recalculer en permanence le nombre de fractions angulaires N à fournir à l'étage de sortie du calculateur afin de reconstituer le temps t_{c} au mieux, quelle que soit la vitesse instantanée de rotation du moteur.

La figure 3 est un schéma équivalent de l'étage de sortie d'un calculateur numérique d'avance à l'allumage utilisable en association avec le dispositif de commande suivant la présente invention.

Suivant la représentation de la figure 3, l'étage de sortie du calculateur comprend un compteur-accumulateur 100 relié par des entrées 104 aux sorties d'une mémoire qui n'a pas été représentée pour en recevoir une valeur numérique angulaire No représentative de l'avance à engendrer. Le compteur-accumulateur 100 possède, en outre, une entrée de-chargement-106 reliée à un séquenceur non représenté et une entrée de L₁ comptage 105 par laquelle il reçoit le signal TSD illustré à la ligne. L₁ de la figure 1. La moitié des sorties de plus haut poids 108 du compteur-accumulateur 100 est reliée en entrées sur l'additionneur 101 déjà rencontré et la totalité des sorties 108 du compteur-accumulateur 100 est connectée, par ailleurs, en entrées sur une porte logique 102 à fonction ET dont la sortie 111 est connectée à l'entrée de retour à zéro d'une bascule 103 dont l'entrée d'activation est reliée au conducteur 109 de sortie de l'additionneur-comparateur 101 qui est de capacité limitée et qui, quand il y a débordement, émet une impulsion sur son conducteur 109 pour actionner la bascule 103. La bascule 103 fournit directement sur son conducteur de sortie 110 le signal de commande de la bobine tel qu'il est illustré à la ligne L₁₆ de la figure 2. Le résultat de l'addition effectuée en 101 entre le nombre N et le contenu du compteur angulaire 100 provoque l'instant de mise en conduction N· TSD avant l'instant d'allumage. Le nombre N se trouve donc être directement égal au nombre de fractions angulaires ou périodes du signal de repérage angulaire illustré à la ligne L₁₁ de la figure 2 qui sépare l'instant de mise en conduction de l'instant d'allumage.

La figure 3 est l'équivalent de l'étage de sortie du calculateur d'avance à l'allumage tel qu'il a été décrit dans le FR-A-2 237 421 déposé le 9 octobre 1975 par la Régie nationale des usines RENAULT pour « procédé et dispositif de commande électronique d'allumage pour un moteur à combustion interne ». D'une façon plus générale, on peut dire que l'étage de sortie de tout calculateur d'avance à l'allumage ayant une fonction de transfert de la forme : t_{c} = N · TSD + e dans laquelle ε est une quantité faible et connue, toutes les autres quantités ayant été précédemment définies, est satisfaisant pour être associé au dispositif de commande suivant la présente invention qui va être décrit maintenant en liaison avec la figure 4.

Suivant la représentation de la figure 4 de l'étage de sortie du calculateur 2 tel que représenté et décrit en liaison avec la figure 3 partent deux conducteurs 37 et 38 en direction d'un bloc logique 36. Le conducteur 37 transmet les signaux d'allumage successifs tels que représentés à la figure 2, ligne L₁₆ et à la figure 5, ligne L₂'. Le conducteur 38 transmet les signaux de régulation tels que représentés à la figure 2, ligne L₁₅ et à la figure 5, ligne L₃'. La ligne L₁' figure 5 représente deux PMH successifs. Le bloc logique 36 est connecté par une première sortie 39 à une entrée d'une porte logique 32 à fonction ET pour lui transmettre un signal illustré ligne L4', figure 5 et qui est représentatif du temps de conduction strictement nécessaire à la bobine, ci-après appelé tc _{mesuré'} La seconde entrée 34 de la porte logique 32 est attaquée par une horloge H₂ de période TH₂ répondant à l'illustration de la ligne L5', figure 5. Les impulsions présentes sur la sortie 33 de la porte logique 32 à fonction ET et qui sont représentées à la ligne L₇' de la figure 5 pénètrent à l'intérieur d'un compteur 1 par son entrée horloge reliée au conducteur 33. Le bloc logique 36 est relié par une seconde sortie 41 à l'entrée de remise à zéro du compteur 1 qui reçoit une impulsion telle que représentée à la ligne L₆' de la figure 5 préalablement à la réception des impulsions en provenance de la porte logique 32 à fonction ET. A la fin du temps t_{c} mesuré (ligne L₄', fig.5), le compteur 1 présente sur ses sorties 5 un nombre NA défini comme suit :

Un comparateur 6 est attaqué, d'une part, par les sorties 5 du premier compteur 1, d'autre part, par les sorties 12 d'un second compteur 9 dont l'entrée horloge 10 est connectée à la sortie d'une porte logique 13 à fonction ET. Cette porte logique 13 est attaquée sur son entrée 15 par un signal de début de comptage synchrone du signal de repérage angulaire tel que représenté à la ligne L₁" de la figure 6 et sur sa seconde entrée 4 par une horloge H₁ de période TH₁. Ce sont les impulsions présentes sur la sortie 10 de la porte logique 13 qui incrémentent le compteur 9 par son entrée horloge lui-même ayant été remis à zéro par son entrée 11 grâce à une impulsion synchrone du signal de repérage angulaire et précédant l'arrivée de la première impulsion présente sur l'entrée 15.

L'entrée horloge 19 d'une bascule 17 de type D reçoit le signal de début de comptage en même temps que l'entrée 15 de la porte logique 13 et fait ainsi passer sa sortie Q20 à l'état haut comme représenté à la ligne L₂" de la figure 6. Lorsque le contenu du compteur 9 atteint une valeur : NB = NA, au bout d'un temps, tₒ = NB - TH, la sortie 7 du comparateur 6 est activée et met à zéro la bascule 17. Le signal résultant illustré à la ligne L2" de la figure 6 de durée tₒ = NB - TH, est appliqué sur l'entrée 20 d'une porte logique 21 à fonction ET. La seconde entrée 22 de la porte logique 21 est activée par des impulsions de période TSD/n illustrées à la ligne L₃", figure 6. Fréquence multiple n du signal de repérage angulaire TSD, ce signal d'interpolation peut être engendré conformément à l'enseignement du FR-A-2 446 467 déposé le 9 janvier 1979 au nom de la Régie Nationale des Usines Renault pour « procédé et appareil de repérage de la position angulaire d'une pièce animée d'un mouvement de rotation •.

Les impulsions sortant de la porte logique 21 à fonction ET dont le nombre est égal à N = tₒ/(TSD/n) pénètrent par son entrée horloge 24 à l'intérieur d'un compteur 25 préalablement remis à zéro par son entrée 26 par le même signal que celui appliqué au compteur 9 par son entrée 11. Le résultat du comptage N apparaît sur les sorties 28 du compteur 25 et est chargé dans une mémoire 29 qui est activée sur son entrée de chargement 30 par un signal synchrone du signal de repérage angulaire précédant l'impulsion de remise à zéro des compteurs 9 et 25. C'est ce même nombre N présent sur les sorties 31 de la mémoire 29 qui est appliqué aux entrées 107 de l'étage de sortie du calculateur électronique 2 tel qu'il a été explicité à l'aide de la figure 3.

La ligne L₄" à la figure 6 illustre le nombre d'impulsions de période TDS/n passées au travers de la fenêtre de mesure illustrée à la ligne L₂" de la figurer 6.

Le temps de conduction calculé est donc égal à. or: d'où et

Le technicien peut donner au rapport n - (TH₁/TH₂) toute valeur qu'il juge utile et notamment la valeur un qui conduit à l'obtention permanente de l'équation :

Le dispositif décrit autorise l'implantation de deux nombres de préchargement ou offsets dans les compteurs 1 et 25 de la figure 4 qui s'explicitent comme suit :
Préchargement d'une valeur nt dans le compteur 1 par son entrée 41.
Préchargement d'une valeur nd dans le compteur 25 par son entrée 26. On obtient en sortie :

On remarque que si l'entrée 41 du compteur 1 et l'entrée 26 du compteur 25 correspondent à leurs entrées de remise à zéro, la fonction de sortie est décrite par l'équation (1) ci-dessus.

Le dispositif de commande objet de la présente invention permet, durant la phase d'initialisation de démarrage du véhicule, de programmer, pour le premier allumage qui est engendré, un temps de conduction constant et égal au temps de conduction maximal rencontré dans les conditions extrêmes de fonctionnement.

Le signal d'initialisation émis par le calculateur 2 de la figure 4 parvient, par un conducteur 43, à une première entrée d'une porte logique 42 à fonction OU qui active par sa sortie 45 l'entrée de chargement du compteur 1.

n max = tₑ max/TH₂ conduit si l'on pose δᵢ = 1 et δ̅ᵢ = 0 durant la phase d'initialisation à engendrer en sortie du calculateur 2.

Il est possible d'intégrer au sein du dispositif suivant l'invention une fonction de sécurité ; au cas où l'information relative au palier de régulation représentée à la ligne L₁₅ de la figure 2 viendrait à manquer. L'entrée 38 du bloc logique 36 n'ayant pas détecté la présence de ce dernier signal, ledit bloc logique 36 engendre sur une troisième sortie 44 une impulsion de chargement qui est transmise au compteur 1 par l'intermédiaire de la même porte logique 42 à fonction OU précédemment rencontrée.

Si l'on pose δ_{P} = 1 et δ̅_{P} = 0 au moment où l'on perd l'information de régulation sur le conducteur 38, on peut écrire à la sortie du calculateur 2 :

## Revendications

1. Dispositif de commande de bobine d'allumage à régulation de temps de conduction optimal associé à l'étage de sortie (2) d'un calculateur d'avance à l'allumage pour moteur à explosion produisant un signal de repérage angulaire de période TSD correspondant à un repère angulaire tel qu'une dent de la couronne du démarreur associée au moteur, comprenant des moyens (32, 45) pour mesurer à chaque cycle d'allumage le temps t_{c mesuré} strictement nécessaire à l'obtention de l'énergie nominale aux bornes de la bobine et des moyens (1, 6, 9, 17, 25) pour calculer à partir dudit temps tₑ mesuré et du signal de repérage angulaire un temps de conduction optimal t_{c} calculé pour commander la conduction de la bobine au cycle d'allumage suivant, caractérisé en ce que ledit dispositif comprend une première horloge (H₂) de période TH₂, un premier compteur (1) incrémenté par la première horloge (H₂) pendant le temps t_{c} mesuré jusqu'à un nombre NA tel que : une seconde horloge (H₁) de période TH_{1'} un second compteur (9) incrémenté, à chaque période TSD du signal de repérage angulaire, par la seconde horloge (Hᵢ) pendant un tenps tₒ = NB · TH₁ tel que NB = NA, et un troisième compteur (25) incrémenté pendant le temps tₐ par un signal d'interpolation de période TSD/n jusqu'à un nombre de telle sorte que le temps de conduction optimal calculé par le dispositif est : ledit nombre N étant transmis à l'étage de sortie du calculateur (2) qui engendre un temps de conduction : où s est une quantité faible et connue.

2. Dispositif selon la revendication 1, caractérisé en ce que le premier compteur (1) est préchargé par un signal de chargement avec un nombre nt, le temps de conduction optimal calculé par le dispositif étant :

3. Dispositif selon la revendication 2, caractérisé en ce que les moyens de mesure (32-45) comprennent un bloc logique (36) connecté par deux de ses entrées (37-38) à deux sorties de l'étage de sortie du calculateur (2) pour en recevoir respectivement le signal de conduction de la bobine (37) et un signal de régulation (38) actif lors de l'atteinte de l'énergie nominale aux bornes de la bobine, le bloc logique (36) délivrant sur une première sortie (39), à une porte logique à fonction ET (32), un signal d'autorisation de comptage de durée égale audit temps tₑ mesuré nécessaire à l'obtention de l'énergie nominale aux bornes de la bobine et, sur une seconde sortie (41), au premier compteur (1), le signal de chargement précédant le signal d'autorisation de comptage, la porte logique (32) à fonction ET étant connectée par une seconde entrée (34) à la première horloge (H₂) et par sa sortie à l'entrée d'horloge (33) du premier compteur (1).

4. Dispositif suivant la revendication 3, caractérisé en ce que le bloc logique (36) est connecté par une troisième sortie (44) à une première entrée d'une porte logique (42) à fonction OU pour fournir une impulsion de chargement à une entrée (45) du premier compteur (1) en l'absence du signal de régulation, une seconde entrée (43) de la porte logique (42) à fonction OU étant connectée à une sortie du calculateur (2) pour en recevoir un signal d'initialisation lors de la phase d'intialisation correspondant au premier cycle d'allumage.

5. Dispositif suivant la revendication 4, caractérisé en ce que, lors du premier allumage engendré, le premier compteur (1) est préchargé par le calculateur (2), par l'intermédiaire de la porte logique (42) à fonction OU, avec un nombre n max. tel que le temps de conduction optimal calculé est : où δᵢ = 1 et δ̅ᵢ = 0 pendant ladite phase d'initialisation.

6. Dispositif suivant la revendication 5, caractérisé en ce que, en l'absence du signal de régulation de la bobine, ladite impulsion de chargement fournie au premier compteur (1) par le bloc logique (36) est telle que le temps de conduction optimal calculé est : où δ_{P} = 1 et δ̅_{P} = 0 au moment où l'on perd l'information de régulation de la bobine.

7. Dispositif suivant l'une quelconque des revendications 1 à 6, caractérisé en ce que le troisième compteur (25) est préchargé par une entrée (26) avec une valeur nd telle que ledit nombre N transmis à l'étage de sortie du calculateur (2) est augmenté de la valeur nd et que le temps de conduction calculé t_{c} calculé est augmenté de la valeur nd · TSD.

8. Dispositif suivant l'une quelconque des revendications 1 à 7, caractérisé en ce qu'il comprend un comparateur logique (6) connecté, d'une part, aux sorties (5) du premier compteur (1) et, d'autre part, aux sorties (12) du second compteur (9) et dont la sortie (7) est connectée à l'entrée de remise à zéro d'une bascule (17) du type D dont l'entrée d'horloge (19) reçoit un signal synchrone avec chaque front montant du signal de repérage angulaire et dont la sortie est remise à zéro par le comparateur (6) au bout du temps tₒ = NB - TH, tel que NB = NA, une deuxième porte ET (21) connectée par une de ses entrées à la sortie de la bascule (17) de type D et recevant sur son autre entrée (22) le signal d'interpolation de période TSD/n, la sortie de la deuxième ET (21) étant connectée au troisième compteur (25), et une mémoire (29) connectée entre le troisième compteur (25) et l'étage de sortie du calculateur (2) et dans laquelle est emmagasiné le nombre N calculé.

9. Dispositif suivant l'une quelconque des revendications précédentes, caractérisé en ce que les entrées horloge (33, 10 et 24) autorisant le comptage des périodes TH₂, TH, et TSD/n par les premier, deuxième et troisième compteurs (1, 9, 25) respectivement déterminent la valeur du rapport :

10. Dispositif suivant les revendications 3, 4 et 7, caractérisé en ce que les entrées de chargement (41, 45 et 26) des premier et troisième compteurs (1, 25) déterminent la valeur des nombres nt, n max. et nd, qui peuvent être compris entre zéro et la capacité maximale des compteurs utilisés (1, 26).

## Claims

1. Ignition coil control device with optimum conduction time regulation associated with the output stage (2) of an ignition advance computer for an internal combustion engine, producing an angular reference signal having a period TSD corresponding to an angular reference marking such as a tooth on the starter motor ring which is associated with the engine, comprising means (32, 45) for measuring in each ignition cycle the time t_{c} measured which is strictly necessary for producting the nominal energy at the terminals of the coil and means (1, 6, 9, 17, 25) for computing from said time t_{c} measured and the angular reference signal an optimum conduction time t_{c calcuted} for controlling conduction of the coil in the following ignition cycle, characterised in that said device comprises a first clock (H₂) having a period TH₂, a first counter (1) which is incremented by the first clock (H₂) during the time t_{c measured} to a number NA such that: a second clock (H₁) having a period TH_{1'} a second counter (9) which is incremented in each period TSD of the angular reference signal by the second clock (Hᵢ) for a time to = NB · TH₁ such that NB = NA, and a third counter (25) which is incremented during the time to by an interpolation signal having a period TSD/n to a number such that the optimum conduction time calculated by the device is : said number N being transmitted to the output stage of the computer (2) which generates a conduction time: wherein e is a small known quantity.

2. A device according to claim 1, characterised in that the first counter (1) is preloaded by a loading signal with a number nt, the optimum conduction time calculated by the device being :

3. A device according to claim 2 characterised in that the measuring means (32-45) comprise a logic block (36) connected by two of its inputs (37-38) to two outputs of the output stage of the computer (2) for respectively receiving therefrom the coil conduction signal (37) and a regulation signal (38) which is active, when the nominal energy is attained at the terminals of the coil, the logic block (36) supplying at a first output (39) to a logic AND-gate (32) a counting authorisation signal which is equal in duration to said time t_{c} measured necessary for producting the nominal energy at the terminals of the coil and, at a second output (41), to the first counter (1), the loading signal preceding the counting authorisation signal, the logic AND-gate (32) being connected by a second input (34) to the first clock (A₂) and by its output to the clock input (33) of the first counter (1).

4. A device according to claim 3, characterised in that the logic block (36) is connected by a third output (44) to a first input of a logic OR-gate (42) for supplying a loading pulse to an input (45) of the first counter (1) in the absence of the regulation signal, a second input (43) of the logic OR-gate (42) being connected to an output of the computer (2) to receive therefrom an initialisation signal in the initialisation phase corresponding to the first igintion cycle.

5. A device according to claim 4, characterised in that, in the first ignition produced, the first counter (1) is preloaded by the computer (2) by way of the logic OR-gate (42) with a number n max. such that the optimum calculated conduction time is : wherein δᵢ = 1 and δ̅_{⊥} = 0 during said initialisation phase.

6. A device according to claim 5 characterised in that, in the absence of the coil regulating signal, said loading pulse supplied to the first counter (1) by the logic block (36) is such that the calculated optimum conduction time is : wherein 8p = 1 and δ̅_{P} = 0 at the time at which the coil regulating information is lost.

7. A device according to any one of claims 1 to 6 characterised in that the third counter (25) is preloadedby an input (26) with a value nd such that said number N transmitted to the output stage of the computer (2) is increased by the value nd and that the calculated condution time t_{c} calculated is increased by the value nd - TSD.

8. A device according to any one of claims 1 to 7 characterised in that it comprises a logic comparator (6) connected on the one hand to the outputs (5) of the first counter (1) and on the other hand to the outputs (12) of the second counter (9) and whose output (7) is connected to the zero resetting input of a D-type flip-flop (17) whose clock input (19) receives a signal which is synchronous with each rising edge of the angular reference signal and whose output is reset to zero by the comparator (6) at the end of the time to = NB - TH₁ such that NB = NA, a second AND-gate (21) connected by way of one of its inputs to the output of the D-type flip-flop (17) and receiving at its other input (22) the interpolation signal of period TSD/n the output of the second AND-gate (21) being connected to the third counter (25), and a memory (29) connected between the third counter (25) and the output stage of the computer (2) and in which the calculated number N is stored.

9. A device according to any one of the preceding claims characterised in that the clock inputs (33, 10 and 24 for authorising counting of the periods TH₂, TH₁ and TSD/n by the first, second and third counters (1, 9, 25) respectively determine the value of the ratio :

10. A device according to claims 3, 4 and 7 characterised in that the loading inputs (41, 45 and 26) of the first and third counters (1, 25) determine the value of the numbers nt, n max. and nd, which may be between zero and the maximum capacity of the counters (1, 26) used.

## Patentansprüche

1. Steuervorrichtung zur Regelung der optimalen Kontaktzeit in Zündspulen, die der Ausgangsstufe (2) eines Zündverstellrechners für eine Brennkraftmaschine zugeordnet ist, der ein Winkelmarkierungssignal der Periode TSD erzeugt, das einer Winkelmarkierung, wie z. B. einem Zahn des dem Motor zugeordneten Anlasserkranzes entspricht, mit einer Anordnung (32, 45) um bei jedem Zündzyklus die Zeit t_{c} gemessen zu messen, die absolut erforderlich ist zur Erzielung der Nennenergie an den Anschlüssen der Spule, und mit einer Anordnung (1, 6, 9, 17, 25) um ausgehend von der Zeit t_{c gemessen} und dem Winkelmarkierungssignal eine optimale Kontaktzeit t_{c} berechnet zu berechnen und um den Kontakt der Spule während des folgenden Zyklus zu steuern, dadurch gekennzeichnet, daß die Vorrichtung einen ersten Taktgeber (H₂) der Periode TH₂ aufweist, einen ersten Zähler (1) aufweist, der von dem ersten Taktgeber (H₂) während der Zeit t_{c} gemessen bis zu einem Wert NA, wie z. B. fortgeschaltet wird, einen zweiten Taktgeber (H₁) der Periode TH₁ aufweist, einen zweiten Zähler (9) aufweist, der bei jeder Periode TSD des Winkelmarkierungssignals fortgeschaltet wird von dem zweiten Taktgeber (H₁) während einer Zeit tₒ = NB - TH_{1'} wie z. B. NB = NA und einen dritten Zähler (25) aufweist, der während der Zeit tₒ von einem Interpolationssignal der Periode TSD/n bis zu einem Wert derart fortgeschaltet wird, daß die errechnete optimale Kontaktzeit der Vorrichtung beträgt, wobei der Wert N der Ausgangsstufe des Rechners (2) zugeführt wird, die folgende Kontaktzeit erzeugt : wobei ε ein bekannter kleiner Wert ist.

2. Vorrichtung nach Anspruch 1, dadurch gekennzeichnet, daß der erste zähler (1) von einem Ladesignal mit einem Wert nt vorgeladen ist, so daß die berechnete optimale Kontaktzeit der Vorrichtung wie folgt ist :

3. Vorrichtung nach Anspruch 2, dadurch gekennzeichnet, daß die Meßanordnung (32-45) einen logischen Block (36) aufweist, von dem zwei Eingänge (37-38) mit zwei Ausgängen der Ausgangsstufe des Rechners (2) verbunden sind um darüber das Kontaktsignal des Spule (37) bzw. ein wirksames Steuersignal (38) beim Erreichen der Nennenergie an den Anschlüssen der Spule zu erhalten, wobei der logische Block (36) über einen ersten Ausgang (39) einer logsichen Torschaltung der Funktion UND (32) ein Einschaltsignal für die Zählung zuführt, dessen Dauer gleich der Zeit tc gemessen ist, das erforderlich ist zur Erzielung der Nennenergie an den Anschlüssen der Spule und über einen zweiten Ausgang (41) dem ersten Zähler (1), das dem Einschaltsignal für die Zählung vorhergehende Ladesignal zuführt, wobei die logische Schaltung (32) der Funktion UND über einen zweiten Eingang (34) mit dem ersten Taktgeber (H₂) verbunden ist und über seinen Ausgang mit dem Zeiteingang (33) des ersten Zählers (1) verbunden ist.

4. Vorrichtung nach Anspruch 3, dadurch gekennzeichnet, daß der logische Block (36) über einen dritten Ausgang (44) mit einem ersten Eingang einer logischen Torschaltung (42) der Funktion ODER verbunden ist, um einen Ladeimpuls an einen Eingang (45) desersten Zählers (1) bei Abwesenheit des Steuersignals zu liefern, wobei ein zweiter Eingang (43) der logischen Torschaltung (42) der Funktion ODER mit einem Ausgang des Rechners (2) verbunden ist, um ein Startsignal während der entsprechenden Startphase des ersten Zündzyklus zu empfangen.

5. Vorrichtung nach Anspruch 4, dadurch gekennzeichnet, daß während der ersten erzeugten Zündung der erste Zähler (1) vom Rechner (2) vorgeladen wird mittels der logischem Torschaltung (42) der Funktion ODER, mit einem Wert n max. derart, daß die berechnete optimale Kontaktzeit wie folgt ist : wobei δ₁ = 1 ist und δᵢ = 0 ist, während der Startphase.

6. Vorrichtung nach Anspruch 5, dadurch gekennzeichnet, daß bei Abwesenheit des Steuersignals für die Spule der dem ersten Zähler (1) vom logischen Block (36) zugeführte Ladeimpuls derart ist, daß die herechnete optimale Kontaktzeit wie folgt ist : wobei 8p = 1 ist und 9p = 0 ist, zum Zeitpunkt zu dem die Steuerinformation der Spule verschwindet.

7. Vorrichtung nach einem der Ansprüche 1 bis 6, dadurch gekennzeichnet, daß der dritte Zähler (25) über einen Eingang (26) mit einem derartigen Wert nd vorgeladen ist, daß der der Ausgangsstufe des Rechners (2) zugeführte Wert N um den Wert nd erhöht ist und daß die berechnete Kontaktzeit t, berechnet um den Wert nd - TSD erhöht ist.

8. Vorrichtung nach einem der Ansprüche 1 bis 7, dadurch gekennzeichnet, daß sie einen logischen Vergleicher (6) aufweist, der einerseits mit den Ausgängen (5) des ersten Zählers (1) verbunden'ist und andererseits mit den Ausgängen (12) des zweiten Zählers (9) verbunden ist und dessen Ausgang (7) mit dem Rückstellausgang auf Null eines Flip Flops (17) des Typs D verbunden ist, deren Zeiteingang (19) ein Synchronsignal empfängt mit jeder ansteigenden Flanke des Winkelmarkierungssignals und dessen Ausgang auf Null gestellt wird vom Vergleicher (6) am Ende der Zeit tₒ = NB . TH₁ mit z. B. NB = NA, während eine zweite Torschaltung UND (21) mit einem ihrer Eingänge mit dem Ausgang des Flip Flops

(17) vom Typ D verbunden ist und an ihrem anderen Eingang (22) das Interpolationssignal der Periode TSD/n erhält, während der Ausgang der zweiten UND-Torschaltung (21) mit dem dritten Zähler (25) verbunden ist und ein Speicher (29) zwischen dem dritten Zähler (25) und der Ausgangsstufe des Rechners (2) verbunden ist, .in welcher der berechnete Wert N gespeichert ist.

9. Vorrichtung nach einem der Vorhergehenden Ansprüche, dadurch gekennzeichnet, daß die Zeiteingänge (33, 10 und 24) das Zählen der Periode TH₂ - TH₁ und TSD/n der ersten, zweiten und dritten Zähler (1, 9, 25) steuern, wodurch der folgende Verhältniswert bestimmt wird :

10. Vorrichtung nach Ansprüchen 3, 4 und 7, dadurch gekennzeichnet, daß die Ladeeingänge (41, 45 und 26) des ersten und dritten Zählers (1, 25) die Größe der Werte nt, n max und nd bestimmen, die zwischen Null und der Maximalkapazität der eingesetzten Zähler (1, 26) liegen können.
